# EUROPÄISCHE PATENTSCHRIFT

(11) **EP 1 789 675 B1**
(45) Veröffentlichungstag und Bekanntmachung des Hinweises auf die Patenterteilung: **25.06.2008**
(21) Anmeldenummer: 05777858.1
(22) Anmeldetag: 21.07.2005
(51) Int. Cl.: F02M 65/00

(54) **VERFAHREN UND VORRICHTUNG ZUR LEERHUBERKENNUNG VON INJEKTOREN**
METHOD AND DEVICE FOR CHARACTERISING A RETURN STROKE OF INJECTORS
PROCEDE ET DISPOSITIF DE DETECTION DE COURSE A VIDE D'INJECTEURS

(30) Priorität: 14.09.2004 DE 102004044450
(43) Veröffentlichungstag der Anmeldung: 30.05.2007
(73) Patentinhaber: Continental Automotive GmbH, 30165 Hannover (DE)
(72) Erfinder: JUNG, Uwe, 93086 Wörth a. d. Donau (DE); RADECZKY, Janos, 93173 Wenzenbach (DE); WIRKOWSKI, Michael, 93055 Regensburg (DE)
(86) Internationale Anmeldenummer: PCT/EP2005/053554
(87) Internationale Veröffentlichungsnummer: WO 2006/029931

(56) Entgegenhaltungen:
- EP-A- 0 905 359
- EP-A- 1 236 880
- GB-A- 2 104 157
- US-A- 5 535 621
- US-B1- 6 420 817
- US-B1- 6 553 819

## Beschreibung

Die Erfindung betrifft ein Verfahren zur Leerhuberkennung von Injektoren gemäß dem unabhängigen Anspruch 1 und betrifft eine Vorrichtung zur Leerhuberkennung von Injektoren gemäß dem unabhängigen Anspruch 9.

Solche Verfahren, wie z.B. aus der EP-A-1 236 880 bekannt, sind von entscheidender Bedeutung, um die Genauigkeit der Dosierung bei kleinen Einspritzmengen zu gewährleisten. Sind die kleinen Einspritzmengen ungenau, so können die strengen Abgasnormen bei Diesel Pkw-Motoren nicht eingehalten werden. Es gibt zwei grundlegende Entwicklungen, um die Injektor zur Injektorstreuung zu minimieren. Dies kann einerseits durch eine hochpräzise und sehr teure Injektorfertigung bewerkstelligt werden. Dabei werden alle Injektoren in der Fertigungsstraße vermessen und die außerhalb der engen Toleranz liegenden Injektoren aussortiert. Andererseits sind Verfahren bekannt, die während des Motorbetriebes die Injektor zur Injektorstreuung ausgleichen. Beispielsweise kann über einen Klopfsensor der Brennkraftmaschine festgestellt werden, welche Ansteuerparameter notwendig sind, um den einzelnen Injektor anzusteuern, so dass gerade Kraftstoff eingespritzt wird (Schaltleckage). Dabei ist es nachteilig, dass die Aktivierungsbedingung des Verfahrens vom Fahrverhalten des Fahrers abhängt. Zur Feststellung des Leerhubes mit einem solchen Verfahren, ist es notwendig, dass die Betriebsbedingung der Brennkraftmaschine für einen gewissen Zeitraum unverändert bleibt. Wird dieser entsprechende Zeitraum durch das Fahrverhalten des Fahrers unterbrochen, so kann die Leerhubbestimmung nicht vollständig abgeschlossen werden.

Der Erfindung liegt die Aufgabe zugrunde, ein Verfahren und eine Vorrichtung zur Leerhuberkennung von Injektoren vorzustellen, die unabhängig vom Fahrverhalten des Fahrers sind.

Die Aufgabe der Erfindung wird durch die Merkmale des unabhängigen Anspruchs 1 und durch die Merkmale des unabhängigen Anspruchs 9 gelöst.

Die Erfindung zeichnet sich durch ein Verfahren bzw. Vorrichtung zur Leerhuberkennung von Injektoren aus. Dabei wird ein konstanter Druck, ein stetiger Druckabfall oder -aufbau eingestellt. Der aktuelle Raildruck wird gemessen. Ein Aktuator des Injektors wird mit einer Aktuatorenergie angesteuert. Die eingestellte Aktuatorenergie wird anschließend verändert. Dies wird wiederholt, bis im zeitlichen Verlauf des Raildrucks eine Unstetigkeit aufgetreten ist. Vorzugsweise wird die Aktuatorenergie kontinuierlich oder schrittweise erhöht. Die Änderung der Aktuatorenergie ist durch die Möglichkeit der Leistungsstufe begrenzt. Aus Kostengründen ist eine schrittweise Änderung vorzuziehen. Vorzugsweise kann der Raildruckabbau beim Abstellen der Brennkraftmaschine eingestellt werden. Nach Abstellen der Brennkraftmaschine wird kein Kraftstoff in den Kraftstoffspeicher mehr gefördert. Aufgrund von Leckagen fällt der im Kraftstoffspeicher vorhandene Druck automatisch ab. Eventuelle ist eine zusätzliche Leckage durch eines der Injektoren erwünscht.

Eine weitere Ausgestaltung der Erfindung ist es, einen stetigen Druckaufbau beim Starten der Brennkraftmaschine einzustellen. Beim Starten der Brennkraftmaschine fördert die Förderpumpe Kraftstoff in den Kraftstoffspeicher (Rail) und baut somit langsam und stetig den Druck darin auf. Dies kann ebenfalls dazu verwendet werden, um die Wertepaare Druck und dazugehörige Injektorenergie (Aktorenergie) zu ermitteln. Vorzugsweise werden solche Wertepaare beispielsweise in einem Speicher abgelegt.

Eine weitere Ausgestaltung der Erfindung, ist es, nach Ermittlung einer Unstetigkeit im zeitlichen Verlauf des Raildrucks die Aktuatorenergie auf einen Anfangswert zu setzen, wobei anschließend der aktuelle Raildruck gemessen wird, der Aktuator des Injektors angesteuert wird mit einer Aktuatorenergie und die Aktuatorenergie solange verändert wird, bis erneut im zeitlichen Verlauf des Raildrucks eine Unstetigkeit auftritt. Bei hochdichten Common-Rail-Systemen, bei denen der Druckabfall von Haus aus sehr gering ist, ist es möglich, bei einem einzigen Abstellvorgang der Brennkraftmaschine die Energie der Schaltleckagen bei unterschiedlichen Raildrücken zu erfassen. Die Energie für die Schaltleckage ist vom Raildruck abhängig. Bei hohen Raildrücken ist eine höhere Energie als bei niedrigen Raildrücken nötig. Damit sind weniger Abschaltvorgänge nötig, um die Wertepaare Aktuatorenergie und Raildrücke zu aktualisieren.

Weitere vorteilhafte Ausgestaltungen der Erfindung sind in den abhängigen Ansprüchen wiedergegeben.

Die Erfindung wird nachfolgend unter Bezugnahme auf die schematische Zeichnung beispielhaft erläutert. Dabei zeigt:
- Figur 1: einen zeitlichen Verlauf eines Raildrucks und einen zeitlichen Verlauf einer Aktorenergie.

Beispielhaft wird das erfindungsgemäße Verfahren anhand des Abschaltvorgangs der Brennkraftmaschine näher erläutert.

Die Figur 1 zeigt im oberen Abschnitt des Diagramms den zeitlichen Verlauf mit 1 gekennzeichnetem Raildrucks. Im unteren Bereich des Diagramms ist der zeitliche Verlauf mit 2 gekennzeichneten Aktuatorenergie abgebildet.

In einem Common-Rail-System ist ein Kraftstoffspeicher vorhanden, an dem ein Injektor, insbesondere ein Piezoinjektor, angeschlossen ist. Der Aktuator des Injektors, hier Piezoaktuator erhält ein Ansteuersignal mit der in der Figur 1 dargestellten Energie.

Beim Abschalten einer Brennkraftmaschine mit einem Common-Rail-System baut sich der Druck im Common-Rail-System bis zum Zeitpunkt t₁ linear und stetig ab. Der Druckabbau im Kraftstoffspeicher des Common-Rail-Systems ist durch Leckageströme bedingt. Erfindungsgemäß wird nun ein Ansteuerungssignal mit der Energie E₁ zum Zeitpunkt t₂ an den Piezoaktor des Injektors angelegt. Die Energie E₁ ist zu gering um den Servoventil des Injektors aus dessen Sitz zu drücken. Zum Zeitpunkt t₃ wird die Aktorenergie auf E₂ angehoben. Mit einer kurzen Verzögerung zum Zeitpunkt t₄ wird das Ansteuerungssignal an den Piezoaktor angelegt. Wie im oben abgebildeten Druckverlauf 1 zu erkennen ist, ist auch diese Energie E₂ zu gering. Dieser Vorgang wird wiederholt, bis die Aktorenergie die minimale Energie Eₘᵢₙ (p₁) erreicht hat. Mit dieser Energie Eₘᵢₙ (p₁) wird zum Zeitpunkt t1 ein Ansteuersignal an den Piezoaktor angelegt. Dieses Mal ist die Energie ausreichend, um das Servoventil aus seinem Sitz zu drücken, was zur Folge hat, dass der Raildruck schlagartig sinkt. Dies ist in Figur 1 als Flanke 2 zu erkennen. Diese Flanke 2 bzw. Unstetigkeit im zeitlichen Verlauf des Raildrucks kann genutzt werden, um die minimale Aktuatorenergie dem entsprechenden Raildruck p₁ zuzuordnen. Ist im Rail noch ausreichend Druck vorhanden, so kann das erfindungsgemäße Verfahren erneut wiederholt werden. Dabei wird die Aktuatorenergie auf den Anfangswert E₃ gesetzt. Zum Zeitpunkt t₅ wird ein Ansteuersignal mit der Energie E₃ an den Piezoaktor angelegt. Da die Energie E₃ zu gering ist, um das Servoventil aus dem Sitz zu drücken, wird die Energie erneut angehoben und entsprechend ein Ansteuersignal auf den Aktor abgegeben. Dies wird solange wiederholt, bis ausreichend Energie vorhanden ist, um das Servoventil aus dem Sitz zu drücken. Dies erfolgt dieses Mal bei einer Energie E_{min (2)}. Mit dieser Energie wird der Piezoaktor mit einem Ansteuerungssignal zum Zeitpunkt t₆ beaufschlagt. Dies bewirkt erneut einen drastischen Druckabfall im Rail. Der Raildruck fällt von p₂ auf p₃. Damit ist ein weiteres Wertepaar (Energie, Druck) ermittelt worden. Mit der Zeit werden alle Wertepaare aktualisiert.

Alternativ dazu ist es denkbar, während einer Schubphase einer Brennkraftmaschine dieses erfindungsgemäße Verfahren durchzuführen. Dies eröffnet die Möglichkeit den Raildruck auf einen gewünschten Adaptionswert zu bringen, beispielsweise durch Öffnen eines Volumenstromregelventils (VCV). Da die Brennkraftmaschine im Schubbetrieb noch am Laufen ist, kann die Förderpumpe demzufolge Kraftstoff in den Rail nachliefern, um den Druck dort entsprechend auf den gewünschten Adaptionswert zu erhöhen. Nach erfolgter Adaption eines Injektors - nach Eintreten eines unstetigen Druckabfalls - kann der nächste Injektor adaptiert werden, wobei der gleiche Ausgangsdruck wie am ersten Injektor eingestellt wird. Dies wird wiederholt bis alle Injektoren der Brennkraftmaschine adaptiert wurden. Damit können gezielt alle Injektoren für bestimmte Druckwerte adaptiert werden.

Mit diesem erfindungsgemäßen Verfahren ist sichergestellt, dass eine Leerhubkorrektur der Injektoren unabhängig vom Fahrprofil eines Fahrers erfolgt, da bei jedem Motorabstellen das erfindungsgemäße Verfahren durchgeführt werden kann. Das erfindungsgemäße Verfahren ermöglicht eine genaue Energievorsteuerung zu erlernen, selbst bei bekannten Systemen zum Ausregeln von Leerhubunterschieden zwischen den einzelnen Injektoren durch Energieanpassung. Solche Systeme benötigen eine minimale Ansteuerzeit und das Erreichen einer bestimmten Aktivierungsbedingung zum Ausführen des bekannten Systems.

Bekannte Systeme, die das Verbrennungssignal auswerten, wie Klopfsensor oder Drehzahlsensor, können das erfindungsgemäße Verfahren bzw. Vorrichtung ergänzen und können das Verhältnis zwischen Leerhub und Injektorsitzverschleiß bezüglich Mengenkorrektur der einzelnen Injektoren separat erfassen. Durch Kombination des erfindungsgemäßen Verfahrens und von bekannten Systemen werden größere Datenmengen erfasst und erlauben dadurch eine genauere Berechnung der Ansteuerzeitkorrektur.

Grundsätzlich ermöglicht das erfindungsgemäße Verfahren das Aufweiten der sehr engen Injektorfertigungstoleranzen und reduziert den Ausschussanteil der hergestellten Injektoren. Darüber hinaus müssen Piezoaktoren nicht vorkonditionierter werden, da das erfindungsgemäße Verfahren durch Energieanpassung den Leerhub direkt über die Lebensdauer kompensiert. Außerdem zeichnet sich das erfindungsgemäße Verfahren bzw. Vorrichtung gegenüber den anderen bekannten Verfahren durch ihre Robustheit aus und da das erfindungsgemäße Verfahren ohne zusätzliche Bauteile realisierbar ist.

## Patentansprüche

1. Verfahren zur Leerhuberkennung von Injektoren, insbesondere Piezo-Injektoren einer Brennkraftmaschine mit einem Common-Rail-System umfasst folgende Schritte:
a) Einstellen eines konstanten Raildruck, eines stetigen Raildruckabfalls oder -aufbaus,
b) Messen des aktuellen Raildrucks,
c) Ansteuern mindestens eines Injektor-Aktuators mit einer Aktuatorenergie,
d) Verändern der Aktuatorenergie,
e) Wiederholung der Schritte b) bis d) bis im zeitlichen Verlauf des Raildrucks eine Unstetigkeit auftritt.

2. Verfahren nach Anspruch 1, **dadurch gekennzeichnet, dass** die Aktuatorenergie diskret auf eine andere Aktuator-Energie-Stufe verändert wird, wobei der Aktuator des Injektors mit mindestens einem Ansteuersignal je eingestellter Aktuator-Energie-Stufe angesteuert wird.

3. Verfahren nach einem der vorherigen Ansprüche, **dadurch gekennzeichnet, dass** die angelegte Aktuatorenergie über die Zeit konstant ist und bei dessen Veränderung um einen bestimmten Energiebetrag erhöht oder erniedrigt wird.

4. Verfahren nach einem der vorherigen Ansprüche, **dadurch gekennzeichnet, dass** die angelegte Aktuatorenergie stetig erhöht oder stetig erniedrigt wird.

5. Verfahren nach einem der vorherigen Ansprüche, **dadurch gekennzeichnet, dass** beim Abstellen der Brennkraftmaschine in Schritt a) ein stetiger Raildruckabfall eingestellt wird.

6. Verfahren nach einem der vorherigen Ansprüche, **dadurch gekennzeichnet, dass** beim Starten der Brennkraftmaschine in Schritt a) ein stetiger Raildruckaufbau eingestellt wird.

7. Verfahren nach einem der vorherigen Ansprüche, **dadurch gekennnzeichnet, dass** nach Schritt e) die eingestellte Aktuatorenergie und der aktuelle Raildruck als Maß für den Leerhub des Injektors abgespeichert werden.

8. Verfahren nach Anspruch 7, **dadurch gekennzeichnet, dass** nach Abspeicherung der Energie- und Raildruckwerte die Schritte b) bis e) durchgeführt werden, wobei die Aktuatorenergie zuvor auf einen Anfangswert gesetzt wird.

9. Verfahren nach einem der vorherigen Ansprüche, **dadurch gekennzeichnet, dass** während einer Schubphase der Brennkraftmaschine in Schritt a) ein konstanter Raildruck oder ein stetiger Raildruckabfall eingestellt wird.

10. Verfahren nach Anspruch 9, **dadurch gekennzeichnet, dass** nach Schritt e) der Druck im Rail auf einen gewünschten Adaptionswert erhöht wird.

11. Vorrichtung zur Leerhuberkennung von Injektoren einer Brennkraftmaschine mit einem Common-Rail-System umfasst einen Kraftstoffdruckspeicher, einen an den Kraftstoffdruckspeicher angeschlossenen Injektor, einen Raildrucksensor und eine Ansteuereinheit für die Aktuatoren der Injektoren, wobei die Ansteuereinheit die Aktuatorenergie solange verändert, bis der Raildrucksensor eine Unstetigkeit im zeitlichen Verlauf des Raildrucks erfasst, wobei die Vorrichtung eine Speichereinheit zum Ablegen der bei der Unstetigkeit anliegende Aktuator-Energie-Wert und der anliegende Raildruckwert aufweist.

## Claims

1. Method for detecting the idle stroke of injectors, in particular piezo injectors, of an internal combustion engine having a common rail system comprises the following steps:
a) setting a constant rail pressure, a continuous rail pressure drop or build-up,
b) measuring the current rail pressure,
c) activating at least one injector actuator by means of an amount of actuator energy,
d) changing the actuator energy,
e) repeating the steps b) to d) until a discontinuity occurs in the variation of the rail pressure over time.

2. Method according to claim 1, **characterised in that** the actuator energy is changed discretely to another actuator energy level, with the actuator of the injector being activated by means of at least one activation signal per set actuator energy level.

3. Method according to one of the preceding claims, **characterised in that** the applied actuator energy is constant over time and is increased or reduced when it changes by a specific amount of energy.

4. Method according to one of the preceding claims, **characterised in that** the applied actuator energy is increased continuously or decreased continuously.

5. Method according to one of the preceding claims, **characterised in that** a continuous drop in rail pressure is set in step a) when the internal combustion engine is switched off.

6. Method according to one of the preceding claims, **characterised in that** a continuous build-up in rail pressure is set in step a) when the internal combustion engine is started.

7. Method according to one of the preceding claims, **characterised in that** after step e) the set actuator energy and the current rail pressure are stored as a measure for the idle stroke of the injector.

8. Method according to claim 7, **characterised in that** after the energy and rail pressure values are saved the steps b) to e) are performed, with the actuator energy being set to an initial value beforehand.

9. Method according to one of the preceding claims, **characterised in that** during a coasting phase of the internal combustion engine a constant rail pressure or a continuous drop in rail pressure is set in step a).

10. Method according to claim 9, **characterised in that** after step e) the pressure in the rail is increased to a desired adjustment value.

11. Device for detecting the idle stroke of injectors of an internal combustion engine having a common rail system comprises a fuel pressure accumulator, an injector connected to the fuel pressure accumulator, a rail pressure sensor and a control unit for the actuators of the injectors, wherein the control unit changes the actuator energy until the rail pressure sensor detects a discontinuity in the variation of the rail pressure over time, and wherein the device has a memory unit for storing the actuator energy value present during the discontinuity and the rail pressure value present.

## Revendications

1. Procédé pour la détection de la course à vide d'injecteurs, en particulier d'injecteurs piézo-électriques d'un moteur à combustion interne équipé d'un système de rampe commune, comprenant les étapes suivantes :
a) établir une pression de rampe constante ou une décroissance ou croissance constante de la pression de rampe,
b) mesurer la pression actuelle de la rampe,
c) commander au moins un actionneur d'injecteur avec une énergie d'actionneur,
d) modifier l'énergie de l'actionneur,
e) répéter les étapes b) à d) jusqu'à ce qu'il se produise une discontinuité dans la courbe de variation dans le temps de la pression de la rampe.

2. Procédé selon la revendication 1, **caractérisé en ce que** l'énergie d'actionneur est modifiée par pas discrets pour obtenir un nouveau palier de l'énergie d'actionneur, l'actionneur de l'injecteur étant commandé avec au moins un signal de commande à chaque palier réglé de l'énergie d'actionneur.

3. Procédé selon une des revendications précédentes, **caractérisé en ce que** l'énergie d'actionneur appliquée est constante dans le temps et que, lors d'une modification, elle est augmentée ou elle est diminuée d'une quantité d'énergie déterminée.

4. Procédé selon une des revendications précédentes, **caractérisé en ce qu'on** augmente ou diminue l'énergie d'actionneur appliquée par variation continue.

5. Procédé selon une des revendications précédentes, **caractérisé en ce que**, lors de la mise à l'arrêt du moteur à combustion interne, dans l'étape a), on établit une chute constante de pression de la rampe.

6. Procédé selon une des revendications précédentes, **caractérisé en ce que,** lors du démarrage du moteur à combustion interne, dans l'étape a) on établit une élévation constante de la pression de la rampe.

7. Procédé selon une des revendications précédentes, **caractérisé en ce qu'**après l'étape e), l'énergie d'actionneur réglée et la pression de rampe actuelle sont mémorisées pour constituer une mesure pour la course à vide de l'injecteur.

8. Procédé selon la revendication 7, **caractérisé en ce que,** après mémorisation des valeurs d'énergie et de pression de la rampe, les étapes b) à e) sont exécutées avec l'énergie d'actionneur fixée préalablement à une valeur initiale.

9. Procédé selon une des revendications précédentes, **caractérisé en ce que**, pendant une phase de poussée du moteur à combustion interne, dans l'étape a), on établit une pression de rampe constante ou une chute de pression de rampe constante.

10. Procédé selon la revendication 9, **caractérisé en ce que,** après l'étape e), la pression de la rampe est portée à une valeur d'adaptation souhaitée.

11. Dispositif pour la détection d'une course à vide d'injecteurs d'un moteur à combustion interne équipé d'un système de rampe commune, comprenant un accumulateur de pression de carburant, un injecteur raccordé à l'accumulateur de pression de carburant, un détecteur de pression de la rampe et une unité de commande pour les actionneurs des injecteurs, l'unité de commande modifiant l'énergie des actionneurs jusqu'à ce que le détecteur de pression de la rampe détecte une discontinuité dans la courbe de variation dans le temps de la pression de la rampe, le dispositif comprenant une unité de mémoire pour l'enregistrement de la valeur d'énergie d'actionneur appliquée lors de la discontinuité ainsi que de la valeur de pression de rampe appliquée.
